# EUROPÄISCHE PATENTSCHRIFT

(11) **EP 3 651 617 B1**
(45) Veröffentlichungstag und Bekanntmachung des Hinweises auf die Patenterteilung: **11.08.2021**
(21) Anmeldenummer: 18725389.3
(22) Anmeldetag: 23.04.2018
(51) Int. Cl.: A47C 4/04, A47C 4/08

(54) **KOLLABIERBARE SITZ-VORRICHTUNG**
COLLAPSIBLE SEAT DEVICE
DISPOSITIF D'ASSISE PLIABLE

(30) Priorität: 14.07.2017 WO PCT/DE2017/100584; 09.10.2017 WO PCT/DE2017/100853
(43) Veröffentlichungstag der Anmeldung: 20.05.2020
(73) Patentinhaber: Miller, Willi, 88364 Wolfegg (DE)
(72) Erfinder: Miller, Willi, 88364 Wolfegg (DE)
(74) Vertreter: Kiessling, Christian
(86) Internationale Anmeldenummer: PCT/DE2018/100384
(87) Internationale Veröffentlichungsnummer: WO 2019/011368

(56) Entgegenhaltungen:
- DE-A1-102015 110 388
- DE-U1- 20 012 511
- US-A1- 2016 220 026
- US-A1- 2016 331 140

## Beschreibung

Die Erfindung betrifft eine Sitz-Vorrichtung mit zwei Seitenteilen sowie einem Rückenlehnen-Element und einem Sitz-Element, das an den Seitenteilen mindestens indirekt lösbar verankerbar ist, wobei die beiden Seitenteile im Bereich einer dem betreffenden Rückenlehnen-Element nahen Stirnfläche jeweils um ein um eine senkrechte Achse schwenkbares erstes Scharnier gelagert sind, um die Seitenteile aus einer Normalposition, in der die Seitenteile senkrecht zum Rückenlehnen-Element angeordnet sind, reversibel in eine Stauposition zu überführen, in der die Seitenteile, parallel zum Rückenlehnen-Element ausgerichtet sind, und die Seitenteile jeweils in einem dem Rückenlehnen-Element nahen und einem dem Rückenlehnen-Element fernen Teilbereich unterteilt sind, wobei ein jeweiliger dem Rückenlehnen-Element naher Teilbereich im Bereich einer dem betreffenden Rückenlehnen-Element nahen Stirnfläche um das um eine senkrechte Achse schwenkbares erste Scharnier gelagert ist und wobei die beiden Teilbereiche im Bereich sich gegenüberstehender Stirnflächen jeweils um ein um eine senkrechte Achse schwenkbares zweites Scharnier gelagert sind, um die jeweiligen Teilbereiche aus einem kollabierten Zustand, in dem die Teilbereiche im Wesentlichen parallel zum Rückenlehnen-Element angeordnet sind, reversibel in einen expandierten Zustand zu überführen, in dem die jeweils beiden Teilbereiche in Normalposition senkrecht zum Rückenlehnen-Element angeordnet sind, und wobei des Weiteren im Bereich einer dem Rückenlehnen-Element fernen Stirnfläche eines jeweils dem Rückenlehnen-Element fernen Teilbereiches eines jeweiligen Seitenteils ein drittes Scharnier mit senkrechter Schwenkachse zur Befestigung eines die beiden Seitenteile verbindenden Verbindungsteil vorgesehen ist. Eine solche Sitz-Vorrichtung ist bekannt z.B. aus US2016331140 A1.

Sitz-Vorrichtungen der eingangs genannten Art sind im Stand der Technik als von Hand reversibel aus einem für ein Verstauen vorgesehenen kollabierten Zustand in einen für eine Nutzung vorgesehenen expandierten Zustand überführbare Sitze bekannt. Diese bekannten Sitz-Vorrichtungen weisen indes den Nachteil auf, dass der händische Vorgang eines Überführens eines Sitzes aus einem kollabierten Zustand in einen expandierten Zustand und zurück sich zeitaufwendig und umständlich gestalten kann.

Aufgabe der Erfindung ist es deshalb, eine Sitz-Vorrichtung der eingangs genannten Art dahingehend weiterzuentwickeln, dass der händische Vorgang eines Überführens eines Sitzes aus einem kollabierten Zustand in einen expandierten Zustand und zurück schnell und einfach durchführbar ist.

Für eine Sitz-Vorrichtung der eingangs genannten Art wird diese Aufgabe erfindungsgemäß durch die Merkmale des kennzeichnenden Teils des Anspruchs 1 gelöst.

Bevorzugte Ausführungsformen der Erfindung sind Gegenstand der Unteransprüche, deren Elemente im Sinne einer weiteren Verbesserung des Lösungsansatzes der der Erfindung zugrunde gelegten Aufgabe wirken.

Bei der erfindungsgemäßen Sitz-Vorrichtung wird mit Hilfe der Merkmalskombination, dass eine das Verbindungselement mit dem Rückenlehnen-Element verbindende Verbindungsstrebe vorgesehen ist, die von einem zentralen Schwenkscharnier in einen dem Rückenlehnen-Element nahen ersten Teil und einen dem Verbindungsteil nahen zweiten Teil unterteilt ist, wobei eine dem Rückenlehnen-Element nahe Stirnfläche des ersten Teils mittels eines ersten Schwenkscharniers an das Rückenlehnen-Element angelenkt ist und eine dem Verbindungsteil nahe Stirnfläche des zweiten Teils mittels eines zweiten Schwenkscharniers an das Verbindungsteil angelenkt ist, ein gegenüber der im Stand der Technik bekannten Sitz-Vorrichtung deutlich erleichtertes Überführen eines Sitzes aus einem kollabierten Zustand in einen expandierten Zustand und zurück erreicht.

Gemäß der Erfindung ist vorgesehen, dass das erste Schwenkscharnier oberhalb des zweiten Schwenkscharniers angeordnet ist und der erste Teil und der zweite Teil der Verbindungsstrebe summarisch eine größere Länge als den maximalen Abstand zwischen Rückenlehnen-Element und Verbindungsteil aufweisen, so dass der erste Teil und der zweite Teil der Verbindungsstrebe bei maximaler Beabstandung zwischen dem Rückenlehnen-Element und dem Verbindungsteil zum Zweck einer eindeutig vorgegebenen Richtung bei einem Falten der Verbindungsstrebe um das zentrale Schwenkscharnier im Wege eines Überführens der Sitz-Vorrichtung aus einer Normalposition in eine Stauposition in einem vorgegebenen Winkel kleiner als 180° zueinander stehen.

Gemäß einer anderen bevorzugten Ausführungsform der erfindungsgemäßen Vorrichtung ist zwischen dem Rückenlehnen-Element und einem dem Rückenlehnen-Element nahen Teilbereich eines Seitenteiles ein mit Gas befüllter, reversibel komprimierbar/expandierbarer Gasdruck-Dämpfer angeordnet, der bei Bewegung des betreffenden, dem Rückenlehnen-Element nahen Teilbereich eines Seitenteiles auf das Rückenlehnen-Element zu Kompressions-Energie aufnimmt und diese bei Bewegung des betreffenden Teilbereichs eines Seitenteiles von dem Rückenlehnen-Element fort wieder abgibt, um den betreffenden Teilbereich eines Seitenteiles in maximaler Entfernung von dem Rückenlehnen-Element zu stabilisieren.

Des Weiteren ist vorzugsweise zwischen dem Verbindungsteil und einem dem Verbindungsteil nahen Teilbereich eines Seitenteiles ebenfalls ein mit Gas befüllter, reversibel komprimierbar/expandierbarer Gasdruck-Dämpfer angeordnet, der bei Bewegung des betreffenden, dem Verbindungselement nahen Teilbereich eines Seitenteiles auf das Verbindungsteil zu Kompressions-Energie aufnimmt und diese bei Bewegung des betreffenden Teilbereichs eines Seitenteiles von dem Verbindungsteil fort wieder abgibt, um den betreffenden Teilbereichs eines Seitenteiles in maximaler Entfernung von dem Verbindungsteil zu stabilisieren.

Gemäß einer wichtigen bevorzugten Ausführungsform der erfindungsgemäßen Vorrichtung ist an jedem dem Rückenlehnen-Element nahen Teilbereich eines Seitenteils eine Befestigungseinrichtung zum Anbringen eines jeweiligen ersten Endes eines jeweiligen Seilzuges angebracht, wobei jeder der beiden Seilzüge durch eine in dem Rückenlehnen-Element ausgebildete Öffnung geführt ist und die jeweiligen anderen Enden der betreffenden Seilzüge hinter der Öffnung im Bereich einer Rückseite des Rückenlehnen-Elementes miteinander verbunden sind.

Eine Verbindungsstelle der betreffenden anderen Enden der beiden Seilzüge mit einem Griffelement zum Ergreifen der anderen Enden von Hand zum Zweck des Ausführens einer Zugbewegung der Seilzüge im Wege eines schnellen Überführens der Sitz-Vorrichtung aus einer Normalposition in eine Stauposition versehen ist.

Das Rückenlehnen-Element sowie die jeweiligen Teilbereiche eines Seitenteils können beispielsweise als Paneel ausgebildet sein, wobei die Unterfläche eines jeweiligen Paneels zumindest indirekt eine Kontaktfläche zum Abstellen der Sitz-Vorrichtung auf einer ebenen Abstellfläche bildet.

Das Verbindungselement kann beispielsweise als Paneel ausgebildet sein, dessen Unterfläche ebenfalls zumindest indirekt eine Kontaktfläche zum Abstellen der Sitz-Vorrichtung auf einer ebenen Abstellfläche bildet.

Das Sitzelement ist erfindungsgemäß aus einem kollabierten Zustand, in dem das Sitzelement parallel zum Rückenlehnen-Element angeordnet ist, reversibel in einen expandierten Zustand überführbar, in dem das Sitzelement senkrecht zum Rückenlehnen-Element und senkrecht zu den Seitenteilen angeordnet.

Gemäß einer weiteren bevorzugten Ausführungsform der erfindungsgemäßen Vorrichtung ist das Sitzelement in einen dem Rückenlehnen-Element nahen und einen dem Rückenlehnen-Element fernen Teilbereich unterteilt, wobei die beiden Teilbereiche im Bereich sich gegenüberstehender Stirnflächen um ein um eine waagerechte Achse schwenkbares viertes Scharnier gelagert sind, um die jeweiligen Teilbereiche des Sitzelements aus einem kollabierten Zustand, in dem die Teilbereiche im Wesentlichen parallel zum Rückenlehnen-Element angeordnet sind, reversibel in einen expandierten Zustand zu überführen, in dem die jeweils beiden Teilbereiche senkrecht zum Rückenlehnen-Element und senkrecht zu den Seitenteilen angeordnet sind.

Das Sitz-Element kann vorzugsweise von einer Mehrzahl von mittels Verbindungselementen miteinander verbundenen Lamellenkörpern gebildet sein, wobei die einzelnen Verbindungselemente beispielsweise als Scharniere oder als rechtwinklig zur Vorderkante des Sitzelementes verlaufende elastische Bänder ausgebildet sein können.

Die Lamellenkörper sind vorzugsweise langschmal ausgebildet, wobei eine lange Seite der Lamellenkörper parallel zu einer Vorderkante des Sitzelementes angeordnet ist. Eine Auflagefläche der Lamellenkörper kann konkav, konvex oder konkavkonvex ausgebildet sein, um eine konkave, konvexe bzw. konkavkonvex gebogene Oberfläche des Sitzelementes zu bilden, wobei die Oberkanten der betreffenden beiden Seitenteile vorzugsweise Auflageflächen für die Lamellenkörper bilden.

Dabei kann insbesondere im Bereich einer jeweiligen Innenfläche der beiden Seitenteile ein Vorsprung ausgebildet sein, der eine Auflagefläche für das expandierte Sitzelement bildet.

Die beiden jeweils um eine senkrechte Achse schwenkbaren ersten Scharniere sind vorzugsweise in vorgegebenem Abstand zum Rückenlehnen-Element an einem mit dem Rückenlehnen-Element fest verbundenen Abstand-Element angeordnet, um einen Freiraum zu schaffen, in den die kollabierten Seitenteile und die kollabierte Sitzfläche einbringbar sind.

Generell können die beiden Seitenteile und das Rückenlehnen-Element gemäß einer einfachen Ausführungsform von rechteckig ausgebildeten planen Paneelen gebildet sein.

Gemäß bevorzugter Ausführungsformen sind die beiden Seitenteile indes von rechteckig ausgebildeten planen Paneelen gebildet, wobei das Rückenlehnen-Element von einer Mehrzahl von mittels Verbindungselementen miteinander verbundenen Lamellenkörpern gebildet ist.

Die einzelnen Verbindungselemente können von Scharnieren gebildet sein oder alternativ von als rechtwinklig zur Oberkante des Rückenlehnen-Elementes verlaufende elastische Bänder.

Die Lamellenkörper sind dabei vorzugsweise langschmal ausgebildet, wobei eine lange Seite der Lamellenkörper parallel zu einer Oberkante des Rückenlehnen-Elementes angeordnet ist.

Gemäß einer weiteren wichtigen bevorzugten Ausführungsform der erfindungsgemäßen Vorrichtung ist eine Auflagefläche der Lamellenkörper in konstantem Winkel geneigt angeordnet, um eine geneigte ebene Oberfläche des Rückenlehnen-Elementes zu bilden. Des Weiteren ist eine Auflagefläche der Lamellenkörper zumindest in Teilabschnitten konkav oder konvex gebogen ausgebildet, um eine entsprechend gebogene Oberfläche des Rückenlehnen-Elementes zu bilden.

Eine Auflagefläche der Lamellenkörper kann insbesondere von einer Hinterkante eines Seitenteils gebildet sein.

Die erfindungsgemäße Sitz-Vorrichtung wird im Folgenden anhand einer bevorzugten Ausführungsform erläutert, die in den Figuren der Zeichnungen dargestellt sind. Darin zeigen:
- Fig. 1: eine Sitz-Vorrichtung gemäß Stand der Technik gemäß Oberbegriff des Patentanspruchs 1 in kollabiertem Zustand in einer Ansicht von oben;
- Fig. 2: die in Figur 1 dargestellte Sitz-Vorrichtung in einem halb-expandiertem Zustand in einer Ansicht von oben;
- Fig. 3: die in Figur 1 dargestellte Sitz-Vorrichtung in einem voll-expandiertem Zustand in einer Ansicht von oben;
- Fig. 4: die in Figur 1 dargestellte Sitz-Vorrichtung in einem voll-expandiertem Zustand in einer Ansicht von schräg vorne.
- Fig. 5: eine bevorzugte Ausführungsform einer erfindungsgemäßen Sitz-Vorrichtung in kollabiertem Zustand in einer Ansicht von oben;
- Fig. 6: die in Figur 5 dargestellte bevorzugte Ausführungsform der erfindungsgemäßen Sitz-Vorrichtung in einem halb-expandiertem Zustand in einer Ansicht von oben;
- Fig. 7: die in Figur 5 dargestellte bevorzugte Ausführungsform der erfindungsgemäßen Sitz-Vorrichtung in einem voll-expandiertem Zustand in einer Ansicht von oben;
- Fig. 8: die in Figur 5 dargestellte bevorzugte Ausführungsform der erfindungsgemäßen Sitz-Vorrichtung in einem voll-expandiertem Zustand in einer Ansicht von schräg vorne;
- Fig. 9: eine bevorzugte Ausführungsform der erfindungsgemäßen Vorrichtung in voll-expandiertem Zustand in einer Ansicht von hinten.
- Fig.10: eine bevorzugte Ausführungsform der erfindungsgemäßen Vorrichtung in voll-expandiertem Zustand in einer Ansicht von schräg vorne.

Die in den Figuren 1 bis 4 dargestellte Sitz-Vorrichtung enthält das zum Stand der Technik gehörende Grundgerüst der in den Figuren 5 bis 10 dargestellten erfindungsgemäßen Sitz-Vorrichtung. Auf das zum Stand der Technik gehörende Grundgerüst ist in der folgenden Beschreibung ebenfalls Bezug genommen.

Die in den Figuren 5 bis 10 dargestellte erfindungsgemäße Sitz-Vorrichtung 100 enthält zwei Seitenteile 110, 111 sowie ein Rückenlehnen-Element 120 und ein Sitz-Element 130, das an den Seitenteilen 110, 111 lösbar verankerbar ist, wobei die beiden Seitenteile 110, 111 im Bereich einer dem betreffenden Rückenlehnen-Element 120 nahen Stirnfläche jeweils um ein um eine senkrechte Achse schwenkbares erstes Scharnier 141 gelagert sind, um die Seitenteile 110, 111 aus einer Normalposition, in der die Seitenteile 110, 111 senkrecht zum Rückenlehnen-Element 120 angeordnet sind, reversibel in eine Stauposition zu überführen, in der die Seitenteile 110, 111 parallel zum Rückenlehnen-Element 120 ausgerichtet sind.

Die Seitenteile 110, 111 sind jeweils in einem dem Rückenlehnen-Element 120 nahen 110', 111' und einem dem Rückenlehnen-Element 120 fernen Teilbereich 110", 111'' unterteilt, wobei ein jeweiliger dem Rückenlehnen-Element 120 naher Teilbereich 110', 111' im Bereich einer dem betreffenden Rückenlehnen-Element 120 nahen Stirnfläche um das um eine senkrechte Achse schwenkbares erste Scharnier 141 gelagert ist und wobei die beiden Teilbereiche 110', 111', 110", 111'' im Bereich sich gegenüberstehender Stirnflächen jeweils um ein um eine senkrechte Achse schwenkbares zweites Scharnier 142 gelagert sind, um die jeweiligen Teilbereiche 110', 111', 110", 111'' aus einem kollabierten Zustand, in dem die Teilbereiche 110', 111', 110" 111'' im Wesentlichen parallel zum Rückenlehnen-Element 120 angeordnet sind, reversibel in einen expandierten Zustand zu überführen, in dem die jeweils beiden Teilbereiche 110', 111', 110", 111'' in Normalposition senkrecht zum Rückenlehnen-Element 120 angeordnet sind.

Im Bereich einer dem Rückenlehnen-Element 120 fernen Stirnfläche eines jeweils dem Rückenlehnen-Element 120 fernen Teilbereiches 110", 111" eines jeweiligen Seitenteils 110, 111 ist ein drittes Scharnier 143 mit senkrechter Schwenkachse zur Befestigung eines die beiden Seitenteile 110", 111'' verbindenden Verbindungsteils 150 vorgesehen. Zum Zweck eines erleichterten Überführens der Sitz-Vorrichtung 100 aus einer Normalposition in eine Stauposition ist eine das Verbindungselement 150 mit dem Rückenlehnen-Element 120 verbindende Verbindungsstrebe 200 vorgesehen, die von einem zentralen Schwenkscharnier 230 in einen dem Rückenlehnen-Element 120 nahen ersten Teil 210 und einen dem Verbindungsteil 150 nahen zweiten Teil 220 unterteilt ist.

Eine dem Rückenlehnen-Element 120 nahe Stirnfläche 211 des ersten Teils 210 ist mittels eines ersten Schwenkscharniers 2111 an das Rückenlehnen-Element 120 angelenkt und eine dem Verbindungsteil 150 nahe Stirnfläche 221 des zweiten Teils 220 ist mittels eines zweiten Schwenkscharniers 2211 an das Verbindungsteil 150 angelenkt.

Das erste Schwenkscharnier 2111 ist oberhalb des zweiten Schwenkscharniers 2211 angeordnet und der erste Teil 210 und der zweite Teil 220 der Verbindungsstrebe 200 weisen summarisch eine größere Länge auf als dem maximalen Abstand zwischen Rückenlehnen-Element 120 und Verbindungsteil 150 entspricht, so dass der erste Teil 210 und der zweite Teil 220 der Verbindungsstrebe 200 bei maximaler Beabstandung des Rückenlehnen-Elementes 120 von dem Verbindungsteil 150 zum Zweck einer eindeutig vorgegebenen Richtung bei einem Falten der Verbindungsstrebe 200 um das zentrale Schwenkscharnier 230 im Wege eines Überführens der Sitz-Vorrichtung 100 aus einer Normalposition in eine Stauposition in einem vorgegebenen Winkel kleiner als 180° zueinander stehen.

Zwischen dem Rückenlehnen-Element 120 und einem dem Rückenlehnen-Element 120 nahen Teilbereich 110', 111' eines Seitenteiles 110, 111 ist ein mit Gas befüllter, reversibel komprimierbar/ expandierbarer Gasdruck-Dämpfer 410 angeordnet, der bei Bewegung des betreffenden, dem Rückenlehnen-Element 120 nahen Teilbereich 110', 111' eines Seitenteiles 110, 111 auf das Rückenlehnen-Element 120 zu Kompressions-Energie aufnimmt und diese bei Bewegung des betreffenden Teilbereichs eines Seitenteiles 110, 111 von dem Rückenlehnen-Element 120 fort wieder abgibt, um den betreffenden Teilbereich eines Seitenteiles 110, 111 in maximaler Entfernung von dem Rückenlehnen-Element 120 zu stabilisieren.

Des Weiteren ist zwischen dem Verbindungsteil 150 und einem dem Verbindungselement 150 nahen Teilbereich 110', 111' eines Seitenteiles 110, 111 ebenfalls ein mit Gas befüllter, reversibel komprimierbar/ expandierbarer Gasdruck-Dämpfer 400 angeordnet, der bei Bewegung des betreffenden, dem Verbindungsteil 150 nahen Teilbereich 110', 111' eines Seitenteiles 110, 111 auf das Verbindungsteil 150 zu Kompressions-Energie aufnimmt und diese bei Bewegung des betreffenden Teilbereichs eines Seitenteiles 110, 111 von dem Verbindungsteil 150 fort wieder abgibt, um den betreffenden Teilbereich eines Seitenteiles 110, 111 in maximaler Entfernung von dem Verbindungsteil 150 zu stabilisieren.

An jedem dem Rückenlehnen-Element 120 nahen Teilbereich 110', 111' eines Seitenteils 110, 111 ist eine Befestigungseinrichtung 350, 360 zum Anbringen eines jeweiligen ersten Endes 311, 321 eines jeweiligen Seilzuges 310, 320 angebracht, wobei jeder der beiden Seilzüge 310, 320 durch eine in dem Rückenlehnen-Element 120 ausgebildete Öffnung 1201 geführt ist und die jeweiligen anderen Enden 3111, 3211 der betreffenden Seilzüge 310, 320 hinter der Öffnung 1201 im Bereich einer Rückseite des Rückenlehnen-Elementes 120 miteinander verbunden sind.

Eine Verbindungsstelle der betreffenden anderen Enden 3111, 3211 der beiden Seilzüge 310, 320 ist mit einem Griffelement 500 zum Ergreifen der anderen Enden 3111, 3211 von Hand zum Zweck des Ausführens einer Zugbewegung der Seilzüge 310, 320 im Wege eines schnellen Überführens der Sitz-Vorrichtung 100 aus einer Normalposition in eine Stauposition versehen.

Das Rückenlehnen-Element 120 sowie die jeweiligen Teilbereiche eines Seitenteils 110, 111 sind als Paneel ausgebildet, wobei die Unterfläche eines jeweiligen Paneels zumindest indirekt eine Kontaktfläche zum Abstellen der Sitz-Vorrichtung 100 auf einer ebenen Abstellfläche bildet.

Das Verbindungselement 150 ist ebenfalls als Paneel ausgebildet, dessen Unterfläche ebenfalls zumindest indirekt eine Kontaktfläche zum Abstellen der Sitz-Vorrichtung 100 auf einer ebenen Abstellfläche bildet.

Das Sitzelement ist aus einem kollabierten Zustand, in dem das Sitzelement parallel zum Rückenlehnen-Element 120 angeordnet ist, reversibel in einen expandierten Zustand überführbar, in dem das Sitzelement senkrecht zum Rückenlehnen-Element 120 und senkrecht zu den Seitenteilen 110, 111 angeordnet ist.

Das Sitzelement ist in einen dem Rückenlehnen-Element 120 nahen und einen dem Rückenlehnen-Element 120 fernen Teilbereich 110", 111'' unterteilt, wobei die beiden Teilbereiche 110", 111" im Bereich sich gegenüberstehender Stirnflächen um ein um eine waagerechte Achse schwenkbares viertes Scharnier 144 gelagert sind, um die jeweiligen Teilbereiche 110", 111" des Sitzelements aus einem kollabierten Zustand, in dem die Teilbereiche 110" 111'' im Wesentlichen parallel zum Rückenlehnen-Element 120 angeordnet sind, reversibel in einen expandierten Zustand zu überführen, in dem die jeweils beiden Teilbereiche 110", 111'' senkrecht zum Rückenlehnen-Element 120 und senkrecht zu den Seitenteilen 110, 111 angeordnet sind. Das Sitz-Element 130 ist dabei von einer Mehrzahl von mittels Verbindungselementen 150 miteinander verbundenen Lamellenkörpern 131, 132 gebildet, wobei die einzelnen Verbindungselemente 150 als Scharniere ausgebildet sind.

Die Lamellenkörper 131, 132 sind langschmal ausgebildet, wobei eine lange Seite der Lamellenkörper 131, 132 parallel zu einer Vorderkante des Sitzelementes angeordnet ist. Eine Auflagefläche 160 der Lamellenkörper 131, 132 ist konkav ausgebildet, um eine konkave gebogene Oberfläche des Sitzelementes zu bilden.

Die Oberkanten der betreffenden beiden Seitenteile 110, 111 bilden Auflageflächen 160 für die Lamellenkörper 131, 132, wobei im Bereich einer jeweiligen Innenfläche der beiden Seitenteile 110, 111 ein Vorsprung ausgebildet ist, der eine Auflagefläche 160 für das expandierte Sitzelement bildet.

Die beiden jeweils um eine senkrechte Achse schwenkbaren ersten Scharniere 141 sind in vorgegebenem Abstand zum Rückenlehnen-Element 120 an einem mit dem Rückenlehnen-Element 120 fest verbundenen Abstand-Element 170 angeordnet, um einen Freiraum zu schaffen, in den die kollabierten Seitenteile 110, 111 und die kollabierte Sitzfläche einbringbar sind.

Die beiden Seitenteile 110, 111 und das Rückenlehnen-Element 120 sind von rechteckig ausgebildeten planen Paneelen gebildet.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

### Bezugszeichenliste

- 100: = Sitz-Vorrichtung
- 110, 111: = Seitenteile
- 110', 111': = naher Teilbereich
- 110", 111": = ferner Teilbereich
- 120: = Rückenlehnen-Element
- 1201: = Öffnung im Rückenlehnen-Element
- 130: = Sitz-Element
- 130': = naher Teilbereich
- 130": = ferner Teilbereich
- 131, 132: = Lamellenkörper
- 141: = erstes Scharnier
- 142: = zweites Scharnier
- 143: = drittes Scharnier
- 144: = viertes Scharnier
- 150: = Verbindungsteil
- 160: = Auflagefläche
- 170: = Abstand-Element
- 200: = Verbindungsstrebe
- 210: = erster Teil der Verbindungsstrebe
- 211: = Stirnfläche des ersten Teils der Verbindungsstrebe
- 220: = zweiter Teil der Verbindungsstrebe
- 221: = Stirnfläche des zweiten Teils der Verbindungsstrebe
- 2111: = erstes Schwenkscharnier
- 2211: = zweites Schwenkscharnier
- 230: = zentrales Schwenkscharnier
- 310: = erster Seilzug
- 311: = erstes Ende des ersten Seilzuges
- 3111: = anderes Ende des ersten Seilzuges
- 320: = zweiter Seilzug
- 321: = erstes Ende des zweiten Seilzuges
- 3211: = anderes Ende des zweiten Seilzuges
- 400: = Gasdruck-Dämpfer
- 410: = Gasdruck-Dämpfer
- 500: = Griffelement
- 501: = Verbindungsstelle
- 2111: = erstes Schwenkscharnier
- 2211: = zweites Schwenkscharnier

## Patentansprüche

1. Sitz-Vorrichtung (100) mit zwei Seitenteilen (110, 111) sowie einem Rückenlehnen-Element (120) und einem Sitz-Element (130), das an den Seitenteilen (110, 111) mindestens indirekt lösbar verankerbar ist, wobei die beiden Seitenteile (110, 111) im Bereich einer dem betreffenden Rückenlehnen-Element (120) nahen Stirnfläche jeweils um ein um eine senkrechte Achse schwenkbares erstes Scharnier (141) gelagert sind, um die Seitenteile (110, 111) aus einer Normalposition, in der die Seitenteile (110, 111) senkrecht zum Rückenlehnen-Element (120) angeordnet sind, reversibel in eine Stauposition zu überführen, in der die Seitenteile (110, 111) parallel zum Rückenlehnen-Element (120) ausgerichtet sind, und die Seitenteile (110, 111) jeweils in einem dem Rückenlehnen-Element (120) nahen (110', 111') und einem dem Rückenlehnen-Element (120) fernen Teilbereich (110", 111") unterteilt sind, wobei ein jeweiliger dem Rückenlehnen-Element (120) naher Teilbereich (110', 111') im Bereich einer dem betreffenden Rückenlehnen-Element (120) nahen Stirnfläche um das um eine senkrechte Achse schwenkbares erste Scharnier (141) gelagert ist und wobei die beiden Teilbereiche (110', 111', 110", 111") im Bereich sich gegenüberstehender Stirnflächen jeweils um ein um eine senkrechte Achse schwenkbares zweites Scharnier (142) gelagert sind, um die jeweiligen Teilbereiche (110', 111', 110", 111"') aus einem kollabierten Zustand, in dem die Teilbereiche (110', 111', 110", 111") im Wesentlichen parallel zum Rückenlehnen-Element (120) angeordnet sind, reversibel in einen expandierten Zustand zu überführen, in dem die jeweils beiden Teilbereiche (110', 111', 110", 111") in Normalposition senkrecht zum Rückenlehnen-Element (120) angeordnet sind, und wobei des Weiteren im Bereich einer dem Rückenlehnen-Element (120) fernen Stirnfläche eines jeweils dem Rückenlehnen-Element (120) fernen Teilbereiches (110", 111'') eines jeweiligen Seitenteils (110, 111) ein drittes Scharnier (143) mit senkrechter Schwenkachse zur Befestigung eines die beiden Seitenteile (110", 111") verbindenden Verbindungsteils (150) vorgesehen ist, wobei das Sitzelement (130) aus einem kollabierten Zustand, in dem das Sitzelement parallel zum Rückenlehnen-Element (120) angeordnet ist, reversibel in einen expandierten Zustand überführbar ist, in dem das Sitzelement (130) senkrecht zum Rückenlehnen-Element (120) und senkrecht zu den Seitenteilen (110, 111) angeordnet ist, wobei eine das Verbindungteil (150) mit dem Rückenlehnen-Element (120) verbindende Verbindungsstrebe (200) vorgesehen ist, die von einem zentralen Schwenkscharnier (230) in einen dem Rückenlehnen-Element (120) nahen ersten Teil (210) und einen dem Verbindungsteil (150) nahen zweiten Teil (220) unterteilt ist, wobei eine dem Rückenlehnen-Element (120) nahe Stirnfläche (211) des ersten Teils (210) mittels eines ersten Schwenkscharniers (2111) an das Rückenlehnen-Element (120) angelenkt ist und eine dem Verbindungsteil (150) nahe Stirnfläche (221) des zweiten Teils (220) mittels eines zweiten Schwenkscharniers (2211) an das Verbindungsteil (150) angelenkt ist, **dadurch gekennzeichnet, dass** das erste Schwenkscharnier (2111) oberhalb des zweiten Schwenkscharniers (2211) angeordnet ist und der erste Teil (210) und der zweite Teil (220) der Verbindungsstrebe (200) summarisch eine größere Länge als den maximalen Abstand zwischen Rückenlehnen-Element (120) und Verbindungsteil (150) aufweisen, so dass der erste Teil (210) und der zweite Teil (220) der Verbindungsstrebe (200) bei maximaler Beabstandung zwischen dem Rückenlehnen-Element (120) und dem Verbindungsteil (150) zum Zweck einer eindeutig vorgegebenen Richtung bei einem Falten der Verbindungsstrebe (200) um das zentrale Schwenkscharnier (230) im Wege eines Überführens der Sitz-Vorrichtung aus einer Normalposition in eine Stauposition in einem vorgegebenen Winkel kleiner 180° zueinander stehen.

2. Sitz-Vorrichtung (100) nach einem der vorhergehenden Ansprüche, **dadurch gekennzeichnet, dass** zwischen dem Rückenlehnen-Element (120) und einem dem Rückenlehnen-Element (120) nahen Teilbereich (110', 111') eines Seitenteiles (110, 111) ein mit Gas befüllter, reversibel komprimierbar/expandierbarer Gasdruck-Dämpfer (410) angeordnet ist, der bei Bewegung des betreffenden, dem Rückenlehnen-Element (120) nahen Teilbereich (110', 111') eines Seitenteiles (110, 111) auf das Rückenlehnen-Element (120) zu Kompressions-Energie aufnimmt und diese bei Bewegung des betreffenden Teilbereichs (110', 111') eines Seitenteiles (110, 111) von dem Rückenlehnen-Element (120) fort wieder abgibt, um den betreffenden Teilbereich (110', 111') eines Seitenteiles (110, 111) in maximaler Entfernung von dem Rückenlehnen-Element (120) zu stabilisieren.

3. Sitz-Vorrichtung (100) nach einem der vorhergehenden Ansprüche, **dadurch gekennzeichnet, dass** zwischen dem Verbindungsteil (150) und einem dem Verbindungsteil (150) nahen Teilbereich (110', 111') eines Seitenteiles (110, 111) ebenfalls ein mit Gas befüllter, reversibel komprimierbar/expandierbarer Gasdruck-Dämpfer (400) angeordnet ist, der bei Bewegung des betreffenden, dem Verbindungselement (150) nahen Teilbereich (110", 111") eines Seitenteiles (110, 111) auf das Verbindungsteil (150) zu Kompressions-Energie aufnimmt und diese bei Bewegung des betreffenden Teilbereichs (110", 111") eines Seitenteiles (110, 111) von dem Verbindungsteil (150) fort wieder abgibt, um den betreffenden Teilbereichs (110", 111") eines Seitenteiles (110, 111) in maximaler Entfernung von dem Verbindungsteil (150) zu stabilisieren.

4. Sitz-Vorrichtung (100) nach einem der vorhergehenden Ansprüche, **dadurch gekennzeichnet, dass** an jedem dem Rückenlehnen-Element (120) nahen Teilbereich (110', 111') eines Seitenteils (110, 111) eine Befestigungseinrichtung (350, 360) zum Anbringen eines jeweiligen ersten Endes (311, 321) eines jeweiligen Seilzuges (310, 320) angebracht ist, wobei jeder der beiden Seilzüge (310, 320) durch eine in dem Rückenlehnen-Element (120) ausgebildete Öffnung (1201) geführt ist und die jeweiligen anderen Enden (3111, 3211) der betreffenden Seilzüge (310, 320) hinter der Öffnung (1201) im Bereich einer Rückseite des Rückenlehnen-Elementes (120) miteinander verbunden sind.

5. Sitz-Vorrichtung (100) nach einem der vorhergehenden Ansprüche, **dadurch gekennzeichnet, dass** eine Verbindungsstelle (501) der betreffenden anderen Enden (3111, 3211) der beiden Seilzüge (310, 320) mit einem Griffelement (500) zum Ergreifen der anderen Enden (3111, 3211) von Hand zum Zweck des Ausführens einer Zugbewegung der Seilzüge (310, 320) im Wege eines schnellen Überführens der Sitz-Vorrichtung aus einer Normalposition in eine Stauposition versehen ist.

6. Sitz-Vorrichtung (100) nach einem der vorhergehenden Ansprüche, **dadurch gekennzeichnet, dass** das Rückenlehnen-Element (120) sowie die jeweiligen Teilbereiche (110', 111', 110", 111'') eines Seitenteils (110, 111) als Paneel ausgebildet sind, wobei die Unterfläche eines jeweiligen Paneels zumindest indirekt eine Kontaktfläche zum Abstellen der Sitz-Vorrichtung (100) auf einer ebenen Abstellfläche bildet.

7. Sitz-Vorrichtung (100) nach einem der vorhergehenden Ansprüche, **dadurch gekennzeichnet, dass** das Verbindungselement (150) als Paneel ausgebildet ist, dessen Unterfläche ebenfalls zumindest indirekt eine Kontaktfläche zum Abstellen der Sitz-Vorrichtung (100) auf einer ebenen Abstellfläche bildet.

8. Sitz-Vorrichtung (100) nach einem der Ansprüche 1 bis 7, **dadurch gekennzeichnet, dass** das Sitzelement (130) in einen dem Rückenlehnen-Element (120) nahen (130') und einen dem Rückenlehnen-Element (120) fernen Teilbereich (130") unterteilt ist, wobei die beiden Teilbereiche (130', 130") im Bereich sich gegenüberstehender Stirnflächen um ein um eine waagerechte Achse schwenkbares viertes Scharnier (144) gelagert sind, um die jeweiligen Teilbereiche (130', 130") des Sitzelements (130) aus einem kollabierten Zustand, in dem die Teilbereiche (130', 130") im Wesentlichen parallel zum Rückenlehnen-Element (120) angeordnet sind, reversibel in einen expandierten Zustand zu überführen, in dem die jeweils beiden Teilbereiche (130', 130") senkrecht zum Rückenlehnen-Element (120) und senkrecht zu den Seitenteilen (110, 111) angeordnet sind.

9. Sitz-Vorrichtung (100) nach einem der Ansprüche 1 bis 7, **dadurch gekennzeichnet, dass** das Sitz-Element (130) von einer Mehrzahl von mittels Verbindungselementen miteinander verbundenen Lamellenkörpern gebildet ist.

10. Sitz-Vorrichtung (100) nach Anspruch 9, **dadurch gekennzeichnet, dass** die einzelnen Verbindungselemente als Scharniere ausgebildet sind.

11. Sitz-Vorrichtung (100) nach Anspruch 9, **dadurch gekennzeichnet, dass** die einzelnen Verbindungselemente als rechtwinklig zur Vorderkante des Sitzelementes (130) verlaufende elastische Bänder ausgebildet sind.

12. Sitz-Vorrichtung (100) nach einem der Ansprüche 9 bis 11, **dadurch gekennzeichnet, dass** die Lamellenkörper (131, 132) langschmal ausgebildet sind, wobei eine lange Seite der Lamellenkörper parallel zu einer Vorderkante des Sitzelementes angeordnet ist.

13. Sitz-Vorrichtung (100) nach einem der Ansprüche 9 bis 12, **dadurch gekennzeichnet, dass** eine Auflagefläche der Lamellenkörper (131, 132) konkav, konvex oder konkavkonvex ausgebildet ist, um eine konkave, konvexe bzw. konkavkonvex gebogene Oberfläche des Sitzelementes (130) zu bilden.

14. Sitz-Vorrichtung (100) nach Anspruch 12, **dadurch gekennzeichnet, dass** die Oberkanten der betreffenden beiden Seitenteile (110, 111) Auflageflächen für die Lamellenkörper (131, 132) bilden.

15. Sitz-Vorrichtung (100) nach einem der vorhergehenden Ansprüche, **dadurch gekennzeichnet, dass** im Bereich einer jeweiligen Innenfläche der beiden Seitenteile (110, 111) ein Vorsprung ausgebildet ist, der eine Auflagefläche (160) für das expandierte Sitzelement (130) bildet.

## Claims

1. Seat device (100) with two side parts (110, 111), a backrest element (120), and a seat element (130) which can be anchored to the side parts (110, 111) at least in an indirectly detachable manner, wherein, in the region of an end face which is close to the relevant backrest element (120), the two side parts (110, 111) are respectively mounted about a first hinge (141), which can be pivoted about a perpendicular axis, in order to reversibly transfer the side parts (110, 111) from a normal position, in which the side parts (110, 111) are arranged perpendicularly to the backrest element (120), into a stowage position, in which the side parts (110, 111) are aligned parallel to the backrest element (120), and the side parts (110, 111) are respectively subdivided into a subregion (110', 111') which is close to the backrest element (120) and a subregion (110", 111"') which is remote from the backrest element (120), wherein, in the region of an end face which is close to the relevant backrest element (120), a respective subregion (110', 111') which is close to the backrest element (120) is mounted about the first hinge (141), which can be pivoted about a perpendicular axis, and wherein, in the region of opposite end faces, the two subregions (110', 111', 110", 111"') are respectively mounted about a second hinge (142), which can be pivoted about a perpendicular axis, in order to reversibly transfer the respective subregions (110', 111', 110", 111"') from a collapsed state, in which the subregions (110', 111', 110", 111"') are arranged substantially parallel to the backrest element (120), into an expanded state, in which the respective two subregions (110', 111', 110", 111"') in the normal position are arranged perpendicularly to the backrest element (120), and wherein furthermore provided in the region of an end face, remote from the backrest element (120), of a subregion (110", 111"), respectively remote from the backrest element (120), of a respective side part (110, 111) is a third hinge (143) with a perpendicular pivot axis for fastening a connecting part (150) which connects the two side parts (110", 111"), wherein the seat element (130) can be reversibly transferred from a collapsed state, in which the seat element is arranged parallel to the backrest element (120), into an expanded state, in which the seat element (130) is arranged perpendicularly to the backrest element (120) and perpendicularly to the side parts (110, 111), wherein there is provided a connecting strut (200), which connects the connecting part (150) to the backrest element (120) and is subdivided by a central pivot hinge (230) into a first part (210), which is close to the backrest element (120), and a second part (220), which is close to the connecting part (150), wherein an end face (211) of the first part (210) that is close to the backrest element (120) is articulated on the backrest element (120) by means of a first pivot hinge (2111) and an end face (221) of the second part (220) that is close to the connecting part (150) is articulated on the connecting part (150) by means of a second pivot hinge (2211), **characterized in that** the first pivot hinge (2111) is arranged above the second pivot hinge (2211), and the first part (210) and the second part (220) of the connecting strut (200) as a whole have a greater length than the maximum distance between the backrest element (120) and the connecting part (150), with the result that, when there is the maximum spacing between the backrest element (120) and the connecting part (150), for the purpose of a clearly predefined direction for folding the connecting strut (200) about the central pivot axis (230) in the course of transferring the seat device from a normal position into a stowage position, the first part (210) and the second part (220) of the connecting strut (200) are at a predefined angle of less than 180° with respect to one another.

2. Seat device (100) according to one of the preceding claims, **characterized in that** arranged between the backrest element (120) and a subregion (110', 111') of a side part (110, 111) that is close to the backrest element (120) is a reversibly compressible/expandable gas pressure damper (410) which is filled with gas, absorbs compression energy when the relevant subregion (110', 111') of a side part (110, 111) that is close to the backrest element (120) is being moved towards the backrest element (120) and discharges said compression energy again when the relevant subregion (110', 111') of a side part (110, 111) is being moved away from the backrest element (120), in order to stabilize the relevant subregion (110', 111') of a side part (110, 111) at a maximum distance from the backrest element (120).

3. Seat device (100) according to either of the preceding claims, **characterized in that** likewise arranged between the connecting part (150) and a subregion (110', 111') of a side part (110, 111) that is close to the connecting part (150) is a reversibly compressible/expandable gas pressure damper (400) which is filled with gas, absorbs compression energy when the relevant subregion (110", 111") of a side part (110, 111) that is close to the connecting element (150) is being moved towards the connecting part (150) and discharges said compression energy again when the relevant subregion (110", 111") of a side part (110, 111) is being moved away from the connecting part (150), in order to stabilize the relevant subregion (110", 111"') of a side part (110, 111) at a maximum distance from the connecting part (150) .

4. Seat device (100) according to one of the preceding claims, **characterized in that** a fastening device (350, 360) for attaching a respective first end (311, 321) of a respective cable (310, 320) is attached to each subregion (110', 111') of a side part (110, 111) that is close to the backrest element (120), wherein each of the two cables (310, 320) is guided through an opening (1201) formed in the backrest element (120) and the respective other ends (3111, 3211) of the relevant cables (310, 320) are connected to one another behind the opening (1201) in the region of a rear side of the backrest element (120).

5. Seat device (100) according to one of the preceding claims, **characterized in that** a connecting point (501) of the relevant other ends (3111, 3211) of the two cables (310, 320) is provided with a handle element (500) for manually gripping the other ends (3111, 3211) for the purpose of performing a pulling movement of the cables (310, 320) in the course of quickly transferring the seat device from a normal position into a stowage position.

6. Seat device (100) according to one of the preceding claims, **characterized in that** the backrest element (120) and the respective subregions (110', 111', 110", 111"') of a side part (110, 111) are in the form of a panel, wherein the bottom surface of a respective panel at least indirectly forms a contact surface for placing the seat device (100) on a planar placement surface.

7. Seat device (100) according to one of the preceding claims, **characterized in that** the connecting element (150) is in the form of a panel, the bottom surface of which likewise at least indirectly forms a contact surface for placing the seat device (100) on a planar placement surface.

8. Seat device (100) according to one of Claims 1 to 7, **characterized in that** the seat element (130) is subdivided into a subregion (130') which is close to the backrest element (120) and a subregion (130") which is remote from the backrest element (120), wherein, in the region of opposite end faces, the two subregions (130', 130") are mounted about a fourth hinge (144), which can be pivoted about a horizontal axis, in order to reversibly transfer the respective subregions (130', 130") of the seat element (130) from a collapsed state, in which the subregions (130', 130") are arranged substantially parallel to the backrest element (120), into an expanded state, in which the respective two subregions (130', 130") are arranged perpendicularly to the backrest element (120) and perpendicularly to the side parts (110, 111) .

9. Seat device (100) according to one of Claims 1 to 7, **characterized in that** the seat element (130) is formed by a plurality of lamellar bodies which are connected to one another by means of connecting elements.

10. Seat device (100) according to Claim 9, **characterized in that** the individual connecting elements are in the form of hinges.

11. Seat device (100) according to Claim 9, **characterized in that** the individual connecting elements are in the form of elastic straps which run at right angles to the front edge of the seat element (130).

12. Seat device (100) according to one of Claims 9 to 11, **characterized in that** the lamellar bodies (131, 132) have a long and narrow form, wherein a long side of the lamellar bodies is arranged parallel to a front edge of the seat element.

13. Seat device (100) according to one of Claims 9 to 12, **characterized in that** a bearing surface of the lamellar bodies (131, 132) has a concave, convex or concave-convex form, in order to form a concavely, convexly or concave-convexly curved surface of the seat element (130).

14. Seat device (100) according to Claim 12, **characterized in that** the top edges of the relevant two side parts (110, 111) form bearing surfaces for the lamellar bodies (131, 132).

15. Seat device (100) according to one of the preceding claims, **characterized in that** a projection which forms a bearing surface (160) for the expanded seat element (130) is formed in the region of a respective inner surface of the two side parts (110, 111).

## Revendications

1. Dispositif d'assise (100) comprenant deux parties latérales (110, 111) ainsi qu'un élément dossier (120) et un élément assise (130), qui peut être ancré de manière amovible au moins indirectement aux parties latérales (110, 111), les deux parties latérales (110, 111) étant respectivement montées, dans la zone d'une surface frontale proche de l'élément dossier (120) concerné, autour d'une première charnière (141) pivotant autour d'un axe vertical, afin de transférer de manière réversible les parties latérales (110, 111) d'une position normale, dans laquelle les parties latérales (110, 111) sont perpendiculaires à l'élément dossier (120), dans une position de rangement, dans laquelle les parties latérales (110, 111) sont orientées parallèlement à l'élément dossier (120), et les parties latérales (110, 111) étant respectivement divisées en une zone partielle proche (110', 111') de l'élément dossier (120) et une zone partielle éloignée (110", 111"') de l'élément dossier (120), une zone partielle proche (110', 111') de l'élément dossier (120) respective étant montée, dans la zone d'une surface frontale proche de l'élément dossier (120) concerné, autour de la première charnière (141) pivotant autour d'un axe vertical, et les deux zones partielles (110', 111', 110", 111") étant respectivement montées, dans la zone de surfaces frontales se faisant face, autour d'une deuxième charnière (142) pivotant autour d'un axe vertical, afin de transférer de manière réversible les zones partielles respectives (110', 111', 110", 111"') d'un état replié, dans lequel les zones partielles (110', 111', 110", 111"') sont agencées essentiellement parallèlement à l'élément dossier (120), dans un état déplié, dans lequel les deux zones partielles respectives (110', 111', 110", 111") sont agencées en position normale perpendiculairement à l'élément dossier (120), et en outre, dans la zone d'une surface frontale, éloignée de l'élément dossier (120), d'une zone partielle éloignée (110", 111") de l'élément dossier (120) respective, d'une partie latérale respective (110, 111), une troisième charnière (143) dotée d'un axe de pivotement vertical étant prévue pour la fixation d'une partie de liaison (150) reliant les deux parties latérales (110", 111"), l'élément d'assise (130) pouvant être transféré de manière réversible d'un état replié, dans lequel l'élément d'assise est agencé parallèlement à l'élément dossier (120), dans un état déplié, dans lequel l'élément d'assise (130) est agencé perpendiculairement à l'élément dossier (120) et perpendiculairement aux parties latérales (110, 111), une entretoise de liaison (200) reliant la partie de liaison (150) à l'élément dossier (120) étant prévue, qui est divisée par une charnière de pivotement centrale (230) en une première partie (210) proche de l'élément dossier (120) et une deuxième partie (220) proche de la partie de liaison (150), une surface frontale (211) proche de l'élément dossier (120) de la première partie (210) étant articulée au moyen d'une première charnière de pivotement (2111) sur l'élément dossier (120) et une surface frontale (221) proche de la partie de liaison (150) de la deuxième partie (220) étant articulée au moyen d'une deuxième charnière de pivotement (2211) sur la partie de liaison (150), **caractérisé en ce que** la première charnière de pivotement (2111) est agencée au-dessus de la deuxième charnière de pivotement (2211) et la première partie (210) et la deuxième partie (220) de l'entretoise de liaison (200) présentent globalement une plus grande longueur que l'écart maximal entre l'élément dossier (120) et la partie de liaison (150), de telle sorte que la première partie (210) et la deuxième partie (220) de l'entretoise de liaison (200) forment un angle prédéfini l'une par rapport à l'autre inférieur à 180° à un espacement maximal entre l'élément dossier (120) et la partie de liaison (150) dans le but de prédéfinir clairement une direction lors d'un pliage de l'entretoise de liaison (200) autour de la charnière de pivotement centrale (230) au cours d'un transfert du dispositif d'assise d'une position normale dans une position de rangement.

2. Dispositif d'assise (100) selon l'une quelconque des revendications précédentes, **caractérisé en ce qu'**un amortisseur à pression de gaz (410) rempli de gaz, compressible/expansible de manière réversible, est agencé entre l'élément dossier (120) et une zone partielle (110', 111'), proche de l'élément dossier (120), d'une partie latérale (110, 111), qui, lors d'un déplacement de la zone partielle concernée (110', 111'), proche de l'élément dossier (120), d'une partie latérale (110, 111) vers l'élément dossier (120), absorbe l'énergie de compression et libère de nouveau celle-ci lors d'un déplacement de la zone partielle concernée (110', 111') d'une partie latérale (110, 111) à l'écart de l'élément dossier (120), afin de stabiliser la zone partielle concernée (110', 111') d'une partie latérale (110, 111) à un éloignement maximal de l'élément dossier (120).

3. Dispositif d'assise (100) selon l'une quelconque des revendications précédentes, **caractérisé en ce qu'**un amortisseur à pression de gaz (400) rempli de gaz, compressible/expansible de manière réversible, est également agencé entre la partie de liaison (150) et une zone partielle (110', 111'), proche de la partie de liaison (150), d'une partie latérale (110, 111), qui, lors d'un déplacement de la zone partielle concernée (110", 111"), proche de l'élément de liaison (150), d'une partie latérale (110, 111) vers la partie de liaison (150), absorbe l'énergie de compression et libère de nouveau celle-ci lors d'un déplacement de la zone partielle concernée (110", 111"') d'une partie latérale (110, 111) à l'écart de la partie de liaison (150), afin de stabiliser la zone partielle concernée (110", 111"') d'une partie latérale (110, 111) à un éloignement maximal de la partie de liaison (150).

4. Dispositif d'assise (100) selon l'une quelconque des revendications précédentes, **caractérisé en ce qu'**un appareil de fixation (350, 360) pour la disposition d'une première extrémité respective (311, 321) d'un câble respectif (310, 320) est disposé sur chaque zone partielle (110', 111'), proche de l'élément dossier (120), d'une partie latérale (110, 111), chacun des deux câbles (310, 320) étant guidé à travers une ouverture (1201) formée dans l'élément dossier (120) et les autres extrémités respectives (3111, 3211) des câbles concernés (310, 320) étant reliées l'une à l'autre derrière l'ouverture (1201) dans la zone d'un côté arrière de l'élément dossier (120).

5. Dispositif d'assise (100) selon l'une quelconque des revendications précédentes, **caractérisé en ce qu'**un emplacement de liaison (501) des autres extrémités concernées (3111, 3211) des deux câbles (310, 320) est muni d'un élément de prise (500) pour la préhension des autres extrémités (3111, 3211) à la main dans le but de réaliser un mouvement de traction des câbles (310, 320) au cours d'un transfert rapide du dispositif d'assise d'une position normale dans une position de rangement.

6. Dispositif d'assise (100) selon l'une quelconque des revendications précédentes, **caractérisé en ce que** l'élément dossier (120) ainsi que les zones partielles respectives (110', 111', 110", 111") d'une partie latérale (110, 111) sont configurés en tant que panneau, la surface inférieure d'un panneau respectif formant au moins indirectement une surface de contact pour le dépôt du dispositif d'assise (100) sur une surface de dépôt plane.

7. Dispositif d'assise (100) selon l'une quelconque des revendications précédentes, **caractérisé en ce que** l'élément de liaison (150) est configuré en tant que panneau, dont la surface inférieure forme également au moins indirectement une surface de contact pour le dépôt du dispositif d'assise (100) sur une surface de dépôt plane.

8. Dispositif d'assise (100) selon l'une quelconque des revendications 1 à 7, **caractérisé en ce que** l'élément d'assise (130) est divisé en une zone partielle proche (130') de l'élément dossier (120) et une zone partielle éloignée (130") de l'élément dossier (120), les deux zones partielles (130', 130") étant montées, dans la zone de surfaces frontales se faisant face, autour d'une quatrième charnière (144) pivotant autour d'un axe horizontal, afin de transférer de manière réversible les zones partielles respectives (130', 130") de l'élément d'assise (130) d'un état replié, dans lequel les zones partielles (130', 130") sont agencées essentiellement parallèlement à l'élément dossier (120), dans un état déplié, dans lequel les deux zones partielles respectives (130', 130") sont agencées perpendiculairement à l'élément dossier (120) et perpendiculairement aux parties latérales (110, 111) .

9. Dispositif d'assise (100) selon l'une quelconque des revendications 1 à 7, **caractérisé en ce que** l'élément d'assise (130) est formé par une pluralité de corps lamellaires reliés entre eux au moyen d'éléments de liaison.

10. Dispositif d'assise (100) selon la revendication 9, **caractérisé en ce que** les éléments de liaison individuels sont configurés en tant que charnières.

11. Dispositif d'assise (100) selon la revendication 9, **caractérisé en ce que** les éléments de liaison individuels sont configurés en tant que bandes élastiques s'étendant à angle droit par rapport au bord avant de l'élément d'assise (130).

12. Dispositif d'assise (100) selon l'une quelconque des revendications 9 à 11, **caractérisé en ce que** les corps lamellaires (131, 132) sont configurés sous forme longue et étroite, un côté long des corps lamellaires étant agencé parallèlement à un bord avant de l'élément d'assise.

13. Dispositif d'assise (100) selon l'une quelconque des revendications 9 à 12, **caractérisé en ce qu'**une surface d'appui des corps lamellaires (131, 132) est configurée sous forme concave, convexe ou concavo-convexe, afin de former une surface concave, convexe ou incurvée de manière concavo-convexe de l'élément d'assise (130).

14. Dispositif d'assise (100) selon la revendication 12, **caractérisé en ce que** les bords supérieurs des deux parties latérales concernées (110, 111) forment des surfaces d'appui pour les corps lamellaires (131, 132).

15. Dispositif d'assise (100) selon l'une quelconque des revendications précédentes, **caractérisé en ce que**, dans la zone d'une surface intérieure respective des deux parties latérales (110, 111), est formée une protubérance, qui forme une surface d'appui (160) pour l'élément d'assise déplié (130).
